# EUROPÄISCHE PATENTSCHRIFT

(11) **EP 0 171 454 B1**
(45) Veröffentlichungstag und Bekanntmachung des Hinweises auf die Patenterteilung: **08.06.1988**
(21) Anmeldenummer: 84109777.7
(22) Anmeldetag: 17.08.1984
(51) Int. Cl.: B41J 19/20

(54) **Antriebseinrichtung für eine Typenträger-, Druckkopf-, Magnetkopf- und ähnliche Schlittenanordnung**
Drive mechanism for a carriage supporting a type carrier, print head, magnetic head or the like
Dispositif d'entraînement de chariot pour support de caractères, tête d'impression, tête magnétique et autres

(43) Veröffentlichungstag der Anmeldung: 19.02.1986
(73) Patentinhaber: IBM DEUTSCHLAND GMBH, D-70569 Stuttgart (DE); International Business Machines Corporation, Armonk, N.Y. 10504 (US)
(72) Erfinder: Stock, Helmut, D-7031 Hildrizhausen (DE)
(74) Vertreter: Herzog, Friedrich Joachim, Dipl.-Ing.

(56) Entgegenhaltungen:
- DE-A- 2 263 283
- DE-A- 2 915 027
- US-A- 3 496 547

## Beschreibung

Die Erfindung betrifft eine Antriebseinrichtung für eine Typenträger-, Druckkopf-, Magnetkopf-und ähnliche Schlittenanordnung, die längs mindestens einer Führungsstange verschiebbar und mittels einer Antriebseinheit, bestehend aus einem Antriebsmotor, gegebenenfalls mit Getriebe, und einer Antriebsscheibe, über ein Antriebsband oder -seil antreibbar ist, das über die Antriebsscheibe und eine im Rahmen angeordnete Umlenkscheibe geführt sowie beiderseits am Schlitten befestigt ist.

Üblicherweise ist bei solchen Einrichtungen die Antriebseinheit im Rahmen stationär gelagert, und zur Erzeugung und Aufrechterhaltung der Band- bzw. Seilspannung ist die Umlenkscheibe gefedert geführt, wodurch gleichzeitig Dehnungen des Bandes infolge von Temperaturschwankungen oder in der Folge längerer Betriebszeit ausgeglichen werden (siehe z. B. Fig. 4 des US-A-3 496 547).

Bei Einrichtungen dieser Art werden an die Gleichlaufund Positioniergenauigkeit des Schlittens vielfach sehr hohe Anforderungen gestellt. Denn von der genauen Einhaltung der geforderten Typenträgerschlitten-Schrittgrößen bzw. des Gleichlaufs des kontinuierlich bewegten Trägers oder Druckkopfes hängt bei Druckwerken maßgeblich die Qualität des Zeichenabdruckes ab; desgleichen werden bei Magnetkopfschlitten zur Aufzeichnung und Abtastung von Signalen auf einem magnetischen Aufzeichnungsträger für die Gleichlaufgenauigkeit des Kopfes besonders hohe Anforderungen gestellt. So verlangt DIN 32 744 Bit-Abstände auf einem Magnetstreifen von 0,121 mm bei einer zulässigen Toleranz von ± 5 %, entsprechend 0,0061 mm. Diese Genauigkeit konnte mit den herkömmlichen Anordnungen bisher nicht erreicht werden. Das ist hauptsächlich darauf zurückzuführen, daß die Schlittenführung durch Störkräfte beeinflußt wird, wie z. B. durch die Schrittbewegungen des Schlittens oder durch das Getriebe erzeugte und auf den Rahmen übertragene Schwingungen, oder auch darauf, daß infolge der Ausgleichsbewegungen der als Spannrolle wirksamen Umlenkscheibe die gleichmäßige Geschwindigkeit des Schlittens beeinträchtigt wird. Solche Ausgleichsbewegungen finden beispielsweise bei Typenträgeranschlagbewegungen bzw. bei unebener Magnetkopfbahn statt, wie sie beim Überfahren von Journalbüchern, Sparbüchern usw. auftreten.

Der Erfindung liegt die Aufgabe zugrunde hier Abhilfe zu schaffen und eine Antriebseinrichtung der oben beschriebenen Gattung so zu gestalten, daß die Längsbewegungen des Schlittens mit wesentlich erhöhter Genauigkeit des Gleichlaufs und der Schrittbewegungen ausgeführt werden. Diese Aufgabe ist mit der Einrichtung gemäß dem Patentanspruch 1 gelöst worden.

Erfindungsgemäß wird die gesamte Antriebseinheit, bestehend aus dem Antriebsmotor, der üblicherweise als Getriebemotor ausgebildet ist, und der Antriebsscheibe, als in der Bewegungsrichtung des Schlittens gefederte Masse angeordnet, so daß alle von dieser Einheit herrührenden longitudinalen Störkräfte und Schwingungen hoher Frequenz sich in dem durch die gefederte Antriebseinheit gebildeten Feder-Masse-System abreagieren können und allenfalls niederfrequente Kräfte über die Führungsstangen auf das Gehäuse übertragen werden. Die Masse der Antriebseinheit ist hierbei als Dämpfungselement wirksam, und die Schlittenbewegung bleibt von diesen Störkräften unbeeinflußt.

Bei der erfindungsgemäßen Anordnung bilden somit alle auftretenden Kräfte in der Richtung der Schlittenbewegung, wie Band- bzw. Seilspannung, Schub, Beschleunigung und Verzögerung des Schlittens einen im System geschlossenen Kreis und werden als Reaktionskräfte über das Gegenlager des Federelements, also über die Führungsstange(n) in den Rahmen abgeleitet. Bei bevorzugten Ausführungen der Erfindung ist die Antriebseinheit entweder verdrehfest auf einer Führungsstange oder auf zwei parallelen Führungsstangen geführt und jeweils mittels Druckfeder gegen einen entsprechenden Anschlag auf der Führungsstange abgestützt.

Die Erfindung wird nachfolgend anhand der Zeichnungen sowohl in ihrem Wirkungsprinzip als auch anhand eines Ausführungsbeispiels erläutert. Es zeigen:
Fig. 1 eine schematische Darstellung des Wirkungsprinzips der Erfindung,
Fig. 2 als Anwendungsbeispiel die Antriebseinheit und die Magnetkopfschlittenführung eines Sparbuchdruckers für Sparbücher mit Magnetstreifen zum Aufzeichnen und Abtasten der zu druckenden bzw. der gedruckten Informationen und
Fig. 2A eine Detailansicht in Richtung A der Fig. 2.

Gemäß Fig. 1 ist ein Schlitten 10 mit einem Magnetkopf 12 auf zwei parallelen Führungsstangen 14, 16 längsverschiebbar geführt. Die Führungsstangen 14, 16 sind beiderseits mit ihren Enden in einem Rahmen 18 gelagert. Zum Antrieb des Schlittens 10 längs der Führungsstangen 14, 16, also in Richtung des Doppelpfeiles, dient eine Antriebseinheit 20, bestehend aus einem Getriebemotor 21 mit einer Antriebsscheibe 22. Zur Antriebsverbindung zwischen dem Getriebemotor 21 und dem Schlitten 10 dient ein Seil 24, das über die Antriebsscheibe 22 und eine am entgegengesetzten Ende im Rahmen 18 gelagerte Umlenkscheibe 26 geführt und mit seinen Enden am Schlitten 10 befestigt ist, so daß es eine geschlossene Schleife bildet.

Der Getriebemotor 21 ist mittels eines Motorschlittens 28 gleichfalls längsverschiebbar auf den Führungsstangen 14, 16 geführt, der sich über zwei Druckfedern 30 gegen zwei Scheiben 32 abstützt, die auf den Führungsstangen 14 bzw. 16 befestigt sind. Mittels der Druckfedern 30 wird somit das Seil 24 ständig unter einer gewissen Spannung gehalten, und Längenänderungen des Seiles 24 infolge von Dehnung oder Temperaturschwankungen werden auf diese Weise selbsttätig ausgeglichen.

Der Getriebemotor 21 ist umpolbar und bewirkt entsprechend den zugeführten Steuersignalen eine kontinuierliche oder schrittweise Hin- und Herbewegung des Schlittens 10 über einen vorgegebenen Weg. Hierbei im Getriebemotor 21 auftretende Schwingungen oder ähnliche Störkräfte in Richtung der Führungsstangen 14, 16 werden durch die Masse der Antriebseinheit 20 wirksam gedämpft und gelangen, soweit sie nicht bereits durch die gefederte Masse der Antriebseinheit 20 absorbiert sind, über die Druckfedern 30 auf die Führungsstangen 14, 16 und von dort unmittelbar in den Rahmen 18, ohne daß die Bewegung des Schlittens 10 davon beeinträchtigt wird. Da die Umlenkscheibe 26 starr im Rahmen 18 gelagert ist, reagiert sie nicht auf Querkräfte, die auf den Schlitten 10 wirksam werden, z. B. beim Überfahren des Magnetkopfes von Unebenheiten; infolgedessen kann auch die Umlenkscheibe 26 den Gleichlauf des Schlittenvorschubes nicht beeinträchtigen, sondern solche Querkräfte werden, soweit sie in Längskräfte über das Seil 24 umgewandelt werden, durch die Massenträgheit des Getriebemotors 21 aufgefangen.

Insgesamt bildet somit der gefedert auf den Führungsstangen 14, 16 geführte Getriebemotor 21 bezüglich der längsgerichteten Schwingungen und Störkräfte ein selbständig schwingungsfähiges Feder-Masse-System, das einen sehr genauen Gleichlauf der Schlittenbewegungen gewährleistet.

Bei der in Fig. 2 dargestellten Baugruppe, bestehend aus der Antriebseinheit 50 und der Magnetkopfschlittenführung eines Sparbuchdruckers, sind der Magnetkopfschlitten 40 mit dem Magnetkopf 42 und der Getriebemotor 51 mit zugehöriger Antriebsscheibe 52 auf zwei parallelen Führungsstangen 44, 46 längsverschiebbar geführt. Die Führungsstangen 44, 46 sind in seitlichen Platinen 48 des Gerätes gelagert. Der Magnetkopf 42 ist mittels Lagerstiften 42a mit Sicherungsschrauben 42b in einem Kopfträger 41 schwenkbar gelagert, der seinerseits mittels einer Achse 43 schwenkbar im Magnetkopfschlitten 40 geführt ist. Eine Feder 43a übt auf den Kopfträger 41 ein ständiges Drehmoment aus, so daß der Magnetkopf 42 beim Überfahren der Sparbuchfläche Unebenheiten, z. B. Buchkanten und -rücken, ausgleichen kann und stets mit der gleichen Kraft auf dem Magnetstreifen aufliegt. Ein Flachkabelstrang 55 verbindet den Magnetkopfschlitten 40 mit dem Magnetkopf 42 und ist gleichzeitig als Parallelführung für den schwenkbar im Kopfträger 41 geführten Magnetkopf 42 wirksam (vgl. auch Fig. 2A). Unabhängig von der jeweiligen Schwenklage des Kopfträgers 41 behält daher der Magnetkopf 42 stets seine Lage parallel zur Ebene des Magnetstreifens bei. Ein weiterer Flachkabelstrang 57 dient zur elektrischen Verbindung zwischen dem Magnetkopfschlitten 40 und einer Halterung 59 am Getriebemotor 51, von dem seinerseits entsprechende Kabelverbindungen zum Maschinengehäuse führen. Diese Kabelführung dient dazu, daß die gesamte, in Fig. 2 dargestellte Anordnung als vollständige Baueinheit austauschbar ist.

Zum Antrieb des Magnetkopfschlittens 40 längs der Führungsstangen 44, 46 ist eine Antriebseinheit 50 angeordnet, bestehend aus dem Getriebemotor 51 und dessen Antriebsscheibe 52. Über die Antriebsscheibe 52 und eine am entgegengesetzten Ende der Führungsstangen 44, 46 in der seitlichen Platine 48 gelagerte Umlenkscheibe 54 ist ein Seil 56 geführt, dessen Enden am Magnetkopfschlitten 40 befestigt sind und das somit eine geschlossene Schleife bildet. Der Getriebemotor 51 mit der Antriebsscheibe 52 ist mittels eines Motorschlittens 58 längsverschiebbar auf den Führungsstangen 44, 46 geführt und über je eine Feder 60 gegen eine C-Scheibe 62 auf den Führungsstangen 44, 46 abgestützt. Die C-Scheiben 62 sind in je einer Ringnut in den Führungsstangen 44, 46 eingesetzt und bilden daher feste Anschläge für die Federn 60. An den beiderseitigen Enden der Führungsstangen 44, 46 sind außerdem Gummipufferringe 64 aufgeschoben. Weiterhin zeigt Fig. 2 eine Rampenfläche 66, auf die im Bereich der rechten Endstellung des Magnetkopfschlittens 40 mittels einer am Kopfträger 41 angebrachten Rolle 68 der Magnetkopf 42 vom Aufzeichnungsträger abgehoben wird, so daß das eingelegte Sparbuch entnommen und ein neues eingelegt werden kann.

Die Federn 60 üben eine ständige (in Fig. 2 nach rechts gerichtete) Kraft auf den Motorschlitten 58 aus und gewährleisten die ständige Aufrechterhaltung der Spannung des Seiles 56. Außerdem werden Längenänderungen des Seiles 56 durch die Federn 60 selbsttätig ausgeglichen, ohne daß ein Nachstellen erforderlich ist.

Die bei der Hin- und Herbewegung des Magnetkopfschlittens 40 längs der Führungsstangen 44, 46 im Getriebemotor 51 auftretenden, parallel zu diesen gerichteten Schwingungen und sonstige Störkräfte werden, wie bereits anhand von Fig. 1 beschrieben wurde, schon im Bereich ihres Entstehens, nämlich durch die federnd gelagerte Masse der Antriebseinheit 50 gedämpft und können daher nicht auf den Magnetkopfschlitten 40 übertragen werden. Die Verstellgeschwindigkeit und Positioniergenauigkeit des Magnetkopfschlittens 40 wird daher hiervon nicht beeinflußt. Die auftretenden longitudinalen Störkräfte gelangen vielmehr, soweit sie nicht ohnehin von der Federmasse der Antriebseinheit 50 und der Federn 60 absorbiert werden, als Kräfte sehr niederer Frequenz über die Führungsstangen 44, 46 und die Platinen 48 in den Rahmen des Geräts.

Die von der Antriebseinheit 50 auf den Magnetkopfschlitten 40 übertragenen Bewegungen in Richtung der Führungsstangen 44, 46 laufen daher mit höchster Genauigkeit ab und bleiben von Störkräften unbeeinflußt.

## Patentansprüche

1. Antriebseinrichtung für eine Typenträger-, Druckkopf-, Magnetkopf- und ähnliche Schlittenanordnung, die längs mindestens einer Führungsstange verschiebbar und mittels einer Antriebseinheit, bestehend aus einem Antriebsmotor, gegebenenfalls mit Getriebe, und einer Antriebsscheibe, über ein Antriebsband oder -seil antreibbar ist, das über die Antriebsscheibe und eine im Rahmen angeordnete Umlenkscheibe geführt sowie beiderseits am Schlitten befestigt ist,
dadurch gekennzeichnet,
daß bei starr gelagerter Umlenkscheibe (26; 54) die Antriebeinheit (20; 50) auf oder parallel zu der Führungsstange bzw. den Führungsstangen (14, 16; 44, 46) beweglich geführt und über ein zur Erzeugung und Aufrechterhaltung der Bandspannung wirksames Federelement (30; 60) gegen den Rahmen (18; 48) oder ein mit dem Rahmen fest verbundenes Teil.

2. Antriebseinrichtung nach Anspruch 1,
dadurch gekennzeichnet,
daß die Antriebseinheit (20; 50) auf einer einzigen Führungsstange (14; 44) verdrehfest geführt und über eine Druckfeder (30; 60) gegen einen auf der Führungsstange (14; 44) angeordneten Anschlag (32; 62) abgestützt ist.

3. Antriebseinrichtung nach Anspruch 1,
dadurch gekennzeichnet,
daß die Antriebseinheit (20; 50) auf zwei parallelen Führungsstangen (14, 16; 44, 46) geführt und über je eine Druckfeder (30; 60) gegen auf den Führungsstangen (14, 16; 44, 46) angeordnete Anschläge (32; 62) abgestützt ist.

## Claims

1. Drive mechanism for a type carrier, print head, magnetic head and a similar carriage assembly which is movable along at least one guide rod and which is driven by a drive unit, consisting of a drive motor, if necessary, with a gear, and a drive pulley, through a drive band or cable, said band or cable being guided across the drive pulley and a deflecting pulley, positioned in the frame, and being fixed to either side of the carriage,
characterized in that for a fixidly mounted deflecting pulley (26; 54), the drive unit (20; 50) is movable on or parallel to the guide rod and guide rods, respectively, (14, 16; 44, 46) and supported on the frame (18; 48) or a component connected thereto through a spring element (30; 60) for generating and maintaining the band tension.

2. Drive mechanism according to claim 1, characterized in that for torsion-resistance, the drive unit (20; 50) is guided on a single guide rod and supported through a pressure spring (30; 60) on a retainer (32; 62) positioned on the guide rod (14; 44).

3. Drive mechanism according to claim 1, characterized in that the drive unit (20; 50) is guided on two parallel guide rods (14, 16; 44, 46) and supported through one pressure spring each (30; 60) on retainers (32; 62) positioned on the guide rods (14, 16; 44, 46).

## Revendications

1. Dispositif d'entraînement pour chariot portant un support de caractères, une tête d'impression, une tête magnétique et un organe analogue, qui peut se déplacer le long d'au moins une tige de guidage et peut être entraîné au moyen d'une unité d'entraînement comprenant un moteur d'entraînement, éventuellement avec transmission et une poulie d'entraînement, par l'intermédiaire d'une courroie ou d'un câble d'entraînement qui passe sur la poulie d'entraînement et une poulie de renvoi placée dans le châssis et est fixé(e) au chariot des deux côtés, caractérisé en ce que, dans le cas d'une poulie de renvoi (26 ; 54) montée rigidement, l'unité d'entraînement (20 ; 50) est guidée de façon à se déplacer sur la tige de guidage ou les tiges de guidage (14, 16 ; 44, 46) ou parallèlement à celle(s)-ci, et s'appuie, par l'intermédiaire d'un élément élastique (30 ; 60) agissant pour produire et maintenir la tension de la bande, contre le châssis (18 ; 48) ou un élément relié rigidement au châssis.

2. Dispositif d'entraînement selon la revendication 1, caractérisé en ce que l'unité d'entraînement (20 ; 50) est guidée sans possibilité de rotation sur une tige de guidage unique (14 ; 44) et s'appuie, par l'intermédiaire d'un ressort de compression (30 ; 60), contre une butée (32 ; 62) placée sur la tige de guidage (14 ; 44).

3. Dispositif d'entraînement selon la revendication 1, caractérisé en ce que l'unité d'entraînement (20 ; 50) est guidée sur deux tiges de guidage parallèles (14, 16 ; 44, 46) et s'appuie, par l'intermédiaire de ressorts de compression respectivement (30 ; 60), contre des butées respectives (32 ; 62) placées sur les tiges de guidage (14, 16 ; 44, 46).
